# EUROPÄISCHE PATENTSCHRIFT

(11) **EP 2 527 286 B1**
(45) Veröffentlichungstag und Bekanntmachung des Hinweises auf die Patenterteilung: **08.07.2015**
(21) Anmeldenummer: 12003877.3
(22) Anmeldetag: 16.05.2012
(51) Int. Cl.: B66C 23/86, B66C 23/90, B66C 23/94

(54) **Kran mit Überlastsicherung**
Crane with overload protection
Grue avec protection contre les surcharges

(30) Priorität: 27.05.2011 DE 102011105819
(43) Veröffentlichungstag der Anmeldung: 28.11.2012
(73) Patentinhaber: Liebherr-Werk Nenzing GmbH, 6710 Nenzing (AT)
(72) Erfinder: Kräutler, Wilhelm, Ing., 6842 Koblach (AT); Schobesberger, Eugen, DI, 6832 Röthis (AT)
(74) Vertreter: Laufhütte, Dieter

(56) Entgegenhaltungen:
- EP-A1- 1 052 413
- EP-A2- 2 280 191
- US-A- 3 690 387
- US-A- 4 100 973
- US-A- 5 062 266
- US-B1- 6 505 574

## Beschreibung

Die Erfindung betrifft einen Kran, insbesondere Offshore-Kran, mit einem Drehwerk und einem hydraulischen Drehwerksantrieb, wobei das Drehwerk über ein durch den hydraulischen Drehwerksantrieb aufgebrachtes Haltemoment in seiner Position gehalten wird.

Krankonstruktionen sind regelmäßig für ein bestimmtes maximal zulässiges Lastmoment ausgelegt. Ein Überschreiten dieses zulässigen Lastmomentes kann zu einer erheblichen Gefährdung für das Auslegersystem sowie sonstiger Kranbestandteile führen und dauerhafte Schäden an der gesamten Krankonstruktion hervorrufen. Daher besitzen Krane üblicherweise eine Überlastsicherung, die bei einem Überschreiten der zulässigen Kräfte auf die Krankonstruktion ein Abschalten des Kranbetriebs bewirkt.

Insbesondere bei Offshore-Kranen können aufgrund des Bewegungsprofils der zu hebenden Last schlagartige Änderungen des anliegenden Lastmomentes auftreten, die eine besondere Ausgestaltung der Überlastsicherung verlangen, da ein bloßes Abschalten der Kranantriebe speziell bei den im Offshore-Betrieb auftretenden Lastfälle zu einer Zerstörung der Krankonstruktion führt. Besonders gefährlich ist hier das Be- und Entladen eines Schiffs, das nicht bei ruhigem Wasser im Hafen, sondern bei höherem Seegang durchgeführt wird. Verhängt der Lasthaken eines auf einer Offshore-Plattform stehenden Krans am Versorgungsschiff, kommt es zu einer Überbelastung des Krans, wenn das Versorgungsschiff in ein Wellental absinkt. Die auftretenden Lasten würden zu einer Zerstörung des Krans führen, wenn die Überlastsicherung lediglich die Stellantriebe des Krans außer Betrieb setzt. Um einen Zerstörung des Krans in solchen Fällen zu verhindern, muß das Hubseil nachgelassen werden.

Derartige Überlastsicherungen berücksichtigen allerdings nur die vertikale Bewegung der Last während des Kranbetriebs. So wird beispielsweise die auf einem Schiff liegende Last durch die Wellenbewegung des Meeres gegebenenfalls zusätzlich zur vertikalen Bewegung auch in horizontaler Richtung bewegt, wodurch das Schiff bzw. die Last seitlich zum Kran driftet. Auch eine seitliche Bewegung kann ein gefährliches Lastmoment auf die verwendete Krankonstruktion, insbesondere auf das Drehwerk und auf den Ausleger bewirken. Ein Kran gemäß dem Oberbegriff des Anspruchs 1 ist aus US 3 690 387 A bekannt. Aufgabe der vorliegenden Erfindung ist es daher, eine Überlastsicherung für einen Kran unter Berücksichtigung der voranstehenden Problematik weiterzubilden.

Diese Aufgabe wird durch einen Kran, insbesondere Offshore-Kran, mit einem Drehwerk und einem hydraulischen Drehwerksantrieb gemäß den Merkmalen des Anspruchs 1 gelöst. Der Drehwerksantrieb bringt in an sich bekannter Art und Weise ein Drehmoment auf das Krandrehwerk auf, um eine Drehbewegung des Krans um eine vertikal stehende Drehachse zu bewirken. Üblicherweise wird durch den hydraulischen Drehwerksantrieb ein Haltemoment auf das Drehwerk eingebracht, um dieses in der gewünschten Position festzuhalten.

Der grundlegende Gedanke der Erfindung besteht nun darin, daß aufgebrachte Haltemoment zu regulieren, um ein Überschreiten des maximal zulässigen Lastmomentes am Drehwerk aufgrund der Lastbewegung zu verhindern. Übersteigt das durch die Last bewirkte Moment am Drehwerk das eingestellte Haltemoment, so führt dies zu einer Drehbewegung des Auslegersystems und einer Entlastung der gesamten Kranstruktur. Die Bestimmung des maximal zulässigen Lastmomentes erfolgt in Abhängigkeit der Ausladung und/oder der Position des Kranhakens.

Der Kran sieht hierzu eine Überlastsicherung vor, die wenigstens ein Erfassungsmittel zur Erfassung der Ausladung und/oder Position des Kranhakens und wenigstens ein Druckentlastungsventil aufweist. Erfindungsgemäß ist die Überlastsicherung derart ausgeführt, so daß über wenigstens ein Druckentlastungsventil der am hydraulischen Drehwerksantrieb anliegende Systemdruck und folglich das resultierende Haltemoment am Drehwerksantrieb in Abhängigkeit von der Ausladung und/oder der Position des Kranhakens regulierbar ist.

Das maximal auftretende Moment am Drehwerk kann durch die Drehbewegung begrenzt werden, wodurch sich potentielle Schäden am Ausleger verhindern lassen. Beispielsweise führt ein Schrägzug einer angehängten Last zu einer Drehbewegung des Drehwerks, falls das Maximalmoment, also das durch den Krandrehwerkantrieb bestimmte Haltemoment, überschritten wird. Insbesondere wird das regulierbare Haltemoment am Drehwerk in Abhängigkeit von der Ausladung und/oder Position des Hakens reduziert.

Beispielsweise kann es vorgesehen sein, daß im nicht geöffneten Zustand des oder der Druckentlastungsventile das Haltemoment über die Druckeinstellung einer mit der Systemdruckleitung verbundenen Hydraulikpumpe definiert ist. Ist eine Reduzierung des Haltemomentes am Drehwerksantrieb aufgrund der Ausladung und/oder Position des Hakens beabsichtigt, so läßt sich durch zumindest teilweises Öffnen des oder der Druckentlastungsventile der Druck in der Systemdruckleitung reduzieren. Vorzugsweise sind das oder die Druckentlastungsventile derart angeordnet, um im geöffneten Zustand einen Kurzschluss zwischen Hoch- und Niederdruckleitung zum Drehwerksantrieb zu schalten. Der Öffnungsgrad des oder der Druckentlastungsventile bestimmt sodann die Durchflußmenge innerhalb des Kurzschlusses und folglich den Grad der Druckreduzierung im Hochdruckkreislauf.

In einer besonders vorteilhaften Ausführung der Erfindung umfaßt die Überlastsicherung wenigstens ein Druckbegrenzungsventil, insbesondere ein proportional ansteuerbares Druckbegrenzungsventil. Der Ausgangsdruck des Druckbegrenzungsventils wird dabei als Steuerdruck auf wenigstens ein oder vorzugsweise alle Druckentlastungsventile geschaltet. Demnach läßt sich über das Druckbegrenzungsventil der jeweilige Öffnungsgrad des oder der Druckbegrenzungsventile ausregeln.

Vorzugsweise ist das Druckbegrenzungsventil regelbar ausgeführt und die Überlastsicherung bzw. die Steuereinheit der Überlastsicherung regelt in Abhängigkeit der erfaßten Ausladung und/oder der Position des Kranhakens den Ausgangsdruck des Druckbegrenzungsventils und folglich den anliegenden Steuerdruck an wenigstens einem Druckentlastungsventil. Der Systemdruck bzw. das resultierende Haltemoment am Drehwerksantrieb sind demnach über das regelbare Druckbegrenzungsventil in Abhängigkeit der erfaßten Ausladung und/oder der Position des Kranhakens regulierbar.

Weiterhin kann vorgesehen sein, daß die Steuerleitung wenigstens eines oder aller Druckentlastungsventile über mindestens ein Rückschlagsventil mit der Systemdruckleitung des Drehwerkantriebs verbunden ist. Vorzugsweise ist die Steuerleitung über wenigstens ein Rückschlagventil mit der Zuführung der Systemdruckleitung zum hydraulischen Drehwerksantrieb sowie über wenigstens ein Rückschlagventil mit der Rückführung der Systemdruckleitung verbunden.

Der hydraulische Drehwerksantrieb umfaßt vorzugsweise wenigstens einen Hydromotor zur Ausführung einer Drehbewegung des Drehwerksantriebs. Zweckmäßig kann es sein, daß die erforderliche Haltekraft am Drehwerksantrieb durch das Antriebmoment des Hydromotors erzeugt wird. Die vorliegende Erfindung sieht daher eine entsprechende Ansteuerung des Hydromotors über den vorliegenden Systemdruck vor, um das anliegende Haltemoment in Abhängigkeit der Ausladung und/oder Position des Hakens zu regulieren.

Darüber hinaus kann eine hydraulische Feststellbremse vorgesehen sein, die zusätzlich zum Hydromotor ein entsprechendes Haltemoment auf dem Drehwerksantrieb aufbringt. Unabhängig von der konkreten Ausgestaltung des Drehwerksantriebs nimmt die erfindungsgemäße Überlastsicherung eine entsprechende Regulierung des Steuerdrucks vor, um das gewünschte Haltemoment über den Drehwerksantrieb aufzubringen.

So kann es zweckmäßig sein, daß zusätzlich zur ausladungs- und positionsabhängigen Regulierung des Haltemoments ein benutzerdefiniertes maximales Grenzhaltemoment in die Ansteuerung wenigstens eines Druckentlastungsventils einfließt. Besonders bevorzugt wird ein derartiger Grenzwert bei der Ansteuerung des proportionalen Druckbegrenzungsventils berücksichtigt.

Das Druckbegrenzungsventil kann grundsätzlich verschieden ausgebildet und angeordnet sein. Es kann vorgesehen sein, daß die Ablassseite des Druckbegrenzungsventils mit einem Tank des Systems verbunden ist.

Das oder die Druckentlastungsventile können selbst verschiedene Ausbildungen besitzen. Nach einer vorteilhaften Ausführung der Erfindung kann mindestens ein Druckentlastungsventil als Ventilpatrone bzw. sogenanntes Cartridgeventil ausgebildet sein.

Ferner kann die Überlastsicherung des Krans in Weiterbildung der Erfindung ein Schaltventil umfassen, das nur im energiebeaufschlagten Zustand die Überlastsicherungsfunktion aktiviert. Beispielsweise kann im nicht energiebeaufschlagten Zustand das Druckentlastungsventil gesperrt sei, indem die Druckleitung zwischen Druckbegrenzungs- und Druckentlastungsventil gesperrt ist.

Dem Schaltventil kann eine Wegerfassungseinrichtung, insbesondere eine Schaltstellungsüberwachung zugeordnet sein, die die Schaltstellung des Schaltventils überwacht und somit eine Fehlerdetektion ermöglicht.

Die vollständige Überlastsicherung des Krans ist nicht auf die Regulierung des Haltemomentes am Drehwerk begrenzt. Die erfindungsgemäße Überlastsicherung kann grundsätzlich weitere Momente und Kräfte am Kransystem messen, überwachen und gegebenenfalls die einzelnen Kranantriebe passend ansteuern, wie beispielsweise eine geregelte Ansteuerung des Hubwindenantrieb zur Auslassung des Hubseils im Überlastfall.

Die Erfindung wird nachfolgend anhand eines bevorzugten Ausführungsbeispiels und zugehöriger Zeichnungen näher erläutert. In den Zeichnungen zeigen:
- Figur 1:: eine schematische Darstellung eines auf einer Offshore-Plattform installierten Offshore-Krans mit einer Überlastsicherung nach einer bevorzugten Ausführungsform der Erfindung und
- Figur 2:: eine schematische Darstellung der Schaltung der hydraulischen Komponenten der Überlastsicherung des Krans aus Figur 1.

Der in Figur 1 gezeichnete Kran 10 ist mittels eines Drehwerks 30 um eine vertikale Achse A drehbar auf einer Offshore-Plattform 20 gelagert. Er besitzt einen um eine horizontale Wippachse wippbaren Ausleger 40, über dessen Spitze ein Hubseil 50 abläuft, das zur Aufnahme der auf dem Schiff 90 gelagerten Last 100 dient. Das Hubseil 50 kann mittels einer Hubwinde abgelassen und eingeholt werden.

Der abgebildete Kran 10 ist mit einer Überlastsicherung ausgestattet, die bei einer Änderung des Lastmomentes eine Gefährdung für den Ausleger 40 des Krans 10 vermeiden und die gesamte Kranstruktur gegen Beschädigungen schützen soll. Die Überlastsicherung umfaßt hierzu eine Steuereinrichtung, die mit einer Lasthakenpositionserfassungseinrichtung verbunden ist, die einerseits die jeweils auf den Kran 10 wirkende Last sowie andererseits die jeweilige Position des Lasthakens bzw. der angehängten Last 100 erfaßt.

Darüber hinaus umfaßt die Überlastsicherung einen Ausladungssensor, der die Ausladung des Krans 10, d. h. den horizontalen Abstand des von der Spitze des Auslegers 40 ablaufenden Hubseils 50 von der vertikalen Drehachse A des Krans 10 erfaßt und der Steuereinheit der Überlastsicherung mitteilt.

Durch die erfindungsgemäße Überlastsicherung soll das Moment am Drehwerk 30 begrenzt werden, um potentielle Schäden am Ausleger 40 zu verhindern. Beispielsweise kann der durch eine unvorhergesehene Bewegung des Schiffes 90 hervorgerufene Schrägzug des Hubseils 50 zu einem unzulässigen Lastmoment auf die Kranstruktur, insbesondere auf das Drehwerk 30 führen. Eine Entlastung der Kranstruktur soll nun erfindungsgemäß durch eine situationsabhängige Anpassung des durch den Drehwerkantrieb aufgebrachten Haltemomentes erzielt werden, um eine Drehbewegung des Krans 10 um die vertikal stehende Drehachse A im Überlastfall zu gewähren. Das maximal zulässige Moment auf das Drehwerk 30 ist dabei abhängig von der Auslegung bzw. der Position des Kranhakens am Hubseil 50.

Figur 2 zeigt eine schematische Darstellung der Schaltung zur Ansteuerung des Drehwerks 30. Wie der Figur im Einzelnen zu entnehmen ist, umfaßt der hydraulische Schaltkreis den Hydromotor 110, der über den Zu- und Rückführung der Systemdruckleitungen 120, 120' mit dem gewünschten Druck beaufschlagt wird, um eine entsprechende Drehbewegung des Krans 10 um die Drehachse A zu bewirken. Die Durchflußrichtung bestimmt dabei die Drehrichtung des Hydromotors 110. Ferner wird über die Systemdruckleitungen 120, 120' ein definierbares Haltemoment eingestellt, mit dem der Hydromotor 110 das Drehwerk 30 während der Kranarbeit in Position hält. Das Druckniveau in den Systemdruckleitungen 120, 120' wird in der Regel über eine in der Figur 2 nicht dargestellte Hydraulikpumpe bestimmt.

Wie Figur 2 weiterhin zeigt, ist die Vorlaufseite 120 der Steuerdruckleitung des Hydromotors 110 mit einem Druckentlastungsventil 130 geschaltet, das in der gezeichneten Ausführungsform eine sogenanntes Cartridge-Druckventil ist und eingangsseitig mit der Spesedruckleitung 120' des Hydromotors 110 verbunden ist. Zusätzlich ist ein weiteres, gegebenenfalls identisch aufgebautes Druckentlastungsventil 130' vorgesehen, das eingangsseitig mit der Systemdruckleitung 120 und ausgangsseitig mit der Systemdruckleitung 120' des Hydromotors 110 in Verbindung steht. Im geöffneten Zustand der beiden Druckentlastungsventile 130, 130' sind die zu- sowie rückführenden Systemdruckleitungen 120, 120' kurz geschlossen, so daß Drucköl von der zuführenden Seite 120 auf die rückführende Seite 120' strömen kann und hierdurch der Hydromotor 110 und folglich das Drehwerk 30 unter einem vorbestimmten Widerstand um die Drehachse A drehbar ist.

Das Öffnen der Druckentlastungsventile 130, 130' wird hydraulisch über ein proportionales Druckbegrenzungsventil 140 gesteuert, das eingangsseitig mit dem Hydrauliktank 160 verbunden ist und dessen variabler Ausgangsdruck den anliegenden Steuerdruck an den beiden Druckentlastungsventilen 130, 130' bestimmt. Das Proportionaldruckbegrenzungsventil 140 wird dabei von der Steuereinrichtung der Überlastsicherung in Abhängigkeit der vom Ausladungssensor erfaßten Ausladung des Krans 10 sowie der von der Lasthakenpositionserfassungseinrichtung bestimmten Position des Kranhakens angesteuert, so daß das Öffnen der beiden Druckentlastungsventile 130, 130' und damit der an den Speisdruckleitungen 120, 120' anliegende Systemdruck in Abhängigkeit der Kranausladung sowie der Kranhakenposition bzw. des damit jeweils zugelassenen Grenzmomentes am Drehwerk bestimmt wird.

In Weiterbildung der Erfindung kann das Proportionaldruckbegrenzungsventil 140 durch einen Regler 141 geregelt werden. Insbesondere wird dabei das Proportionalventil 140 derart automatisch geregelt, daß das vom Drehwerksantrieb gemessene Haltemoment der zugelassenen Kranbelastung entspricht.

Zusätzlich zeigt Figur 2 ein 2/2-Wegeventil 150, das in der Steuerdruckleitung zwischen dem Proportionaldruckbegrenzungsventil 140 und den beiden Druckentlastungsventilen 130, 130' eingebunden ist. Dieses Wegeventil 150 ist derart ausgebildet, daß es für einen geschalteten Durchfluß energiebeaufschlagt werden muß.

Nur in dieser Schaltstellung ist eine Betätigung der beiden Druckentlastungsventile 130, 130' über das Druckbegrenzungsventil 140 überhaupt möglich. Im nicht geschalteten Zustand ist demgegenüber die Ausgangsleitung des Druckbegrenzungsventils 140 gesperrt, das Druckniveau in den Systemdruckleitungen 120, 120' des Hydromotors 110 wird folglich ausschließlich von der nicht dargestellten Hydraulikpumpe bestimmt. Folglich läßt sich die Funktion der Überlastsicherung über das Wegeventil 150 bequem an- und abschalten.

Zusätzlich umfaßt das Schaltventil 150 einen Stellungssensor bzw. Schalter 151, der die Stellung des Schalters 150 angibt und vom System kontrolliert wird, so daß eine Fehlerüberwachung ermöglicht ist.

Die Überlastsicherung kann beispielsweise deaktiviert sein, wenn sich der Lasthaken oberhalb der Plattform 20 befindet. Andererseits kann die Überlastsicherung dann aktiviert werden und das Haltemoment am Drehwerk 30 abhängig von der Ausladung und Position des Hakens reduziert werden, wenn sich der Lasthaken unterhalb oder außerhalb der Plattform 20 in einer Stellung befindet, die ein erhöhtes Gefährdungspotential für das Auslegersystem bzw. den Kran 10 bedeuten könnte.

## Patentansprüche

1. Kran, insbesondere Offshore-Kran, mit einem Drehwerk (30) und einem hydraulischen Drehwerksantrieb, wobei das Drehwerk (30) über ein durch den hydraulischen Drehwerksantrieb aufgebrachtes Haltemoment in seiner Position gehalten wird, wobei eine Überlastsicherung mit wenigstens einem Druckentlastungsventil vorgesehen ist, **dadurch gekennzeichnet, dass** die Überlastsicherung wenigstens einem Erfassungsmittel zur Erfassung der Ausladung und/oder Position des Kranhakens aufweist, wobei über das wenigstens eine Druckentlastungsventil (130; 130') der am hydraulischen Drehwerksantrieb anliegende Systemdruck in Abhängigkeit von der Ausladung und/oder der Position des Kranhakens regulierbar ist.

2. Kran nach Anspruch 1, **dadurch gekennzeichnet, daß** im nicht geöffneten Zustand des oder der Druckentlastungsventile (130, 130') das Haltemoment über die Druckeinstellung einer mit der Systemdruckleitung (120, 120') verbundenen Hydraulikpumpe definiert ist und im geöffneten Zustand des oder der Druckentlastungsventile (130, 130') die Zu- und Rückführung der Systemdruckleitung (120, 120') zum Drehwerksantrieb kurzgeschlossen wird.

3. Kran nach einem der vorhergehenden Ansprüche, **dadurch gekennzeichnet, daß** die Überlastsicherung wenigstens ein Druckbegrenzungsventil (140), insbesondere ein proportionales Druckbegrenzungsventil, aufweist, dessen Ausgangsdruck als Steuerdruck auf wenigstens ein oder alle Druckentlastungsventile (130, 130') geschaltet ist.

4. Kran nach Anspruch 3, **dadurch gekennzeichnet, daß** das Druckbegrenzungsventil (140) regelbar ist und die Überlastsicherung in Abhängigkeit der erfaßten Ausladung und/oder Position des Kranhakens den Steuerdruck wenigstens eines oder aller Druckentlastungsventile (130, 130') über das Druckbegrenzungsventil (140) reguliert.

5. Kran nach einem der vorhergehenden Ansprüche, **dadurch gekennzeichnet, daß** die Steuerleitung wenigstens eines oder aller Druckentlastungsventile (130, 130') über mindestens ein Rückschlagventil mit der Systemdruckleitung (120, 120') des Drehwerkantriebs verbunden ist, insbesondere über jeweils ein Rückschlagventil mit der Zu- und Rückführung der Systemdruckleitung (120, 120') des hydraulischen Drehwerksantriebs verbunden ist.

6. Kran nach einem der vorhergehenden Ansprüche, **dadurch gekennzeichnet, daß** der hydraulische Drehwerksantrieb wenigstens einen Hydromotor (110) und wenigstens eine hydraulische Feststellbremse aufweist, die einzeln oder in Kombination das Haltemoment aufbringen.

7. Kran nach einem der vorhergehenden Ansprüche, **dadurch gekennzeichnet, daß** der Systemdruck in Abhängigkeit eines definierbaren Grenzhaltemomentes einstellbar ist.

8. Kran nach einem der vorhergehenden Ansprüche, **dadurch gekennzeichnet, daß** wenigstens ein Druckentlastungsventil (130; 130') in Cartridgebauweise ausgeführt ist.

9. Kran nach einem der vorhergehenden Ansprüche, **dadurch gekennzeichnet, daß** wenigstens ein Schaltventil (150) vorgesehen ist, daß im nicht angesteuerten Zustand wenigstens ein Druckbegrenzungsventil (140) von wenigstens einem oder allen Druckentlastungsventilen absperrt.

10. Kran nach Anspruch 9, **dadurch gekennzeichnet, daß** das Schaltventil (150) wenigstens ein Schaltstellungsüberwachungsmittel aufweist.

## Claims

1. A crane, in particular an offshore crane, having a slewing gear (30) and a hydraulic slewing gear drive, wherein the slewing gear (30) is held in its position via a holding torque applied by the hydraulic slewing gear drive,
wherein an overload safety device is provided having at least one pressure relief valve,
**characterized in that**
the overload safety device has at least one detection means for detecting the outreach and/or the position of the crane hook,
wherein the system pressure applied to the hydraulic slewing gear drive can be regulated via the at least one pressure relief valve (130; 130') in dependence on the outreach and/or on the position of the crane hook.

2. A crane in accordance with claim 1, **characterized in that** in the non-opened state of the pressure relief valve or valves (130, 130') the holding torque is defined by the pressure setting of a hydraulic pump connected to the system pressure line (120, 120') and in the open state of the pressure relief valve or valves (130, 130') the feed and backflow of the system pressure line (120, 120') is bypassed to the slewing gear drive.

3. A crane in accordance with one of the preceding claims, **characterized in that** the overload safety device has at least one pressure limiting valve (140), in particular a proportional pressure limiting valve, whose outlet pressure is switched as a control pressure to at least one or all pressure relief valves (130, 130').

4. A crane in accordance with claim 3, **characterized in that** the pressure limiting valve (140) can be regulated and the overload safety device regulates the control pressure of at least one or all pressure relief valves (130, 130') via the pressure limiting valve (140) in dependence on the detected outreach and/or position of the crane hook.

5. A crane in accordance with one of the preceding claims, **characterized in that** the control line of at least one or all pressure relief valves (130, 130') is connected to the system pressure line (120, 120') of the slewing gear drive via at least one check valve, is in particular connected to the feed and backflow of the system pressure line (120, 120') of the hydraulic slewing gear drive via a respective check valve.

6. A crane in accordance with one of the preceding claims, **characterized in that** the hydraulic slewing gear drive has at least one hydraulic motor (110) and at least one hydraulic holding brake which apply the holding torque singly or in combination.

7. A crane in accordance with one of the preceding claims, **characterized in that** the system pressure can be set in dependence on a definable limit holding torque.

8. A crane in accordance with one of the preceding claims, **characterized in that** at least one pressure relief valve (130; 130') is designed in cartridge construction.

9. A crane in accordance with one of the preceding claims, **characterized in that** at least one on/off valve (150) is provided which blocks at least one pressure limiting valve (140) of at least one or all pressure relief valves in the non-controlled state.

10. A crane in accordance with claim 9, **characterized in that** the on/off valve (150) has at least one switch position monitoring means.

## Revendications

1. Grue, en particulier grue offshore, comprenant un dispositif de rotation (30) et un entraînement hydraulique de dispositif de rotation, le dispositif de rotation (30) étant maintenu dans sa position par le biais d'un couple de maintien appliqué par l'entraînement hydraulique de dispositif de rotation,
une protection contre les surcharges comprenant au moins une soupape de décharge étant prévue, **caractérisée en ce que**
la protection contre les surcharges comporte au moins un moyen de détection destiné à détecter la portée et/ou la position du crochet de grue,
la pression du système présente au niveau de l'entraînement hydraulique de dispositif de rotation pouvant être régulée par le biais d'au moins une soupape de décharge (130, 130') en fonction de la portée et/ou de la position du crochet de grue.

2. Grue selon la revendication 1, **caractérisée en ce que** dans l'état non ouvert de la ou des soupapes de décharge (130, 130'), le couple de maintien est défini par le biais du réglage de la pression d'une pompe hydraulique reliée à la conduite de pression du système (120, 120') et dans l'état ouvert de la ou des soupapes de décharge (130, 130'), l'alimentation et le retour de la conduite de pression du système (120, 120') vers l'entraînement de dispositif de rotation sont court-circuités.

3. Grue selon l'une des revendications précédentes, **caractérisée en ce que** la protection contre les surcharges comporte au moins une soupape de limitation de pression (140), en particulier une soupape de limitation de pression proportionnelle, dont la pression de sortie est branchée en tant que pression de commande sur au moins une ou toutes les soupapes de décharge (130, 130').

4. Grue selon la revendication 3, **caractérisée en ce que** la soupape de limitation de pression (140) peut être régulée et la protection contre les surcharges régule la pression de commande d'au moins une ou de toutes les soupapes de décharge (130, 130') par le biais de la soupape de limitation de pression (140) en fonction de la portée et/ou de la position du crochet de grue détectée(s).

5. Grue selon l'une des revendications précédentes, **caractérisée en ce que** la conduite de commande d'au moins une ou de toutes les soupapes de décharge (130, 130') est reliée à la conduite de pression du système (120, 120') de l'entraînement de dispositif de rotation par le biais d'au moins une soupape anti-retour, en particulier à l'alimentation et au retour de la conduite de pression du système (120, 120') de l'entraînement hydraulique de dispositif de rotation par le biais respectivement d'une soupape anti-retour.

6. Grue selon l'une des revendications précédentes, **caractérisée en ce que** l'entraînement hydraulique de dispositif de rotation comporte au moins un moteur hydraulique (110) et au moins un frein de stationnement hydraulique, qui appliquent le couple de maintien individuellement ou en combinaison.

7. Grue selon l'une des revendications précédentes, **caractérisée en ce que** la pression du système peut être réglée en fonction d'un couple de maintien limite définissable.

8. Grue selon l'une des revendications précédentes, **caractérisée en ce qu'**au moins une soupape de décharge (130, 130') est réalisée dans une construction à cartouche.

9. Grue selon l'une des revendications précédentes, **caractérisée en ce qu'**au moins une soupape de commande (150) est prévue, qui dans l'état non activé sépare au moins une soupape de limitation de pression (140) d'au moins une ou toutes les soupapes de décharge.

10. Grue selon la revendication 9, **caractérisée en ce que** la soupape de commande (150) comporte au moins un moyen de surveillance de position de commutation.
